# EUROPÄISCHE PATENTSCHRIFT

(11) **EP 2 531 066 B1**
(45) Veröffentlichungstag und Bekanntmachung des Hinweises auf die Patenterteilung: **18.04.2018**
(21) Anmeldenummer: 11702913.2
(22) Anmeldetag: 12.01.2011
(51) Int. Cl.: A47B 88/427

(54) **SCHUBLADENBEHÄLTER**
DRAWER CONTAINER
RÉCIPIENT TIROIR

(30) Priorität: 03.02.2010 AT 1412010
(43) Veröffentlichungstag der Anmeldung: 12.12.2012
(73) Patentinhaber: Julius Blum GmbH, 6973 Höchst (AT)
(72) Erfinder: GASSER, Ingo, 6973 Höchst (AT)
(74) Vertreter: Torggler & Hofinger Patentanwälte
(86) Internationale Anmeldenummer: PCT/AT2011/000011
(87) Internationale Veröffentlichungsnummer: WO 2011/094771

(56) Entgegenhaltungen:
- EP-A2- 0 820 712
- WO-A1-89/04621
- AT-B- 397 606
- DE-A1- 4 114 708
- DE-U1- 9 115 465
- US-A- 5 536 083

## Beschreibung

Die vorliegende Erfindung bezieht sich auf einen Schubladenbehälter für ein Möbel mit den Merkmalen des Oberbegriffs des Patentanspruchs 1.

Eine Behältnisschiene wird häufig in einer in der Unterseite der Bodenplatte ausgebildeten Ausnehmung eingesetzt und dient dazu, den Schubladenbehälter mit einer bewegbaren Schiene einer Schubladenausziehführung zu verbinden. Die Schubladenausziehführung kann dabei wahlweise als zweiteiliges Schienensystem mit einer an einem Möbelkorpus zu befestigenden Korpusschiene und nur einer relativ dazu verfahrbaren Ausziehschiene ausgebildet sein, oder auch als dreiteiliges Schienensystem, wobei zwischen der Korpusschiene und der Ausziehschiene eine zusätzliche Mittelschiene verschiebbar gelagert ist, um so einen Vollauszug des Schubladenbehälters gegenüber einem Möbelkorpus zu ermöglichen. Bei herkömmlichen Lösungen wird die Bodenplatte mit ihrem seitlichen Rand beispielsweise von einem U-Profil der Seitenzarge eingefasst, wobei sich durch diese Art der Einfassung eine an der Oberseite der Bodenplatte befindliche Stoßkante ergibt (z.B. DE 10 2008 024 673 A1), welche häufig als störend empfunden wird. Auch reduziert sich bei einer solchen Einfassung der Bodenplatte die lichte Breite des Schubladenbehälters. Darüber hinaus besteht bei herkömmlichen Lösungen die Gefahr, dass die Bodenplatte mit ihrem seitlichen Rand - insbesondere bei erheblicher Beladung des Schubladenbehälters - einbricht.

Gattungsgemäße Schubladensysteme sind beispielsweise in der AT 400 999 B, in der DE 91 15 465 U1 und in der AT 403 648 B der Anmelderin beschrieben.

In der EP 0 820 712 A2 ist eine Vollauszugführung für Schubladen gezeigt, welche eine Korpusschiene, eine Mittelschiene und eine an der Unterseite des Schubladenbodens montierte Ladenschiene 3 aufweist (Fig. 2). Die Ladenschiene ist als umgekehrtes U-Profil mit einer horizontal verlaufenden Basis ausgebildet, von welcher die beiden Schenkel des U-Profils in Montagelage nach unten ragen und dabei die Mittelschiene umgreifen. Zur Führung einer Stützrolle, welche an der Mittelschiene drehbar gelagert ist, ist die Basis der Ladenschiene mit einer im Querschnitt verkehrt U-förmig ausgebildeten Laufrille versehen, welche an der zur Stützrolle hin abgewandten Seite in eine Ausnehmung des Schubladenbodens hineinragt. Eine nachträgliche Montage des Schubladenbodens an der Ladenschiene ist in diesem Dokument nicht beschrieben.

Zur Montage der Ladenschiene am Schubladenboden sind üblicherweise Schrauben und/oder verbiegbare Befestigungskrallen vorgesehen, welche in den Schubladenboden eingeschraubt bzw. eingedrückt werden. Durch diese Kraftausübung kann es vorkommen, dass der Schubladenboden bei der Montage aufgrund des Fehlens einer geeigneten Widerlagers von der Ladenschiene abhebt, sodass die Schrauben bzw. Befestigungskrallen nicht oder nur in einem unzureichenden Maße in den Schubladenboden eingebracht werden können.

Aufgabe der vorliegenden Erfindung ist es, einen Schubladenbehälter der eingangs erwähnten Gattung unter Vermeidung obiger Nachteile anzugeben.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Der untere horizontale Schenkel der Behätnisschiene ist zur Anlage oder Befestigung an der Unterseite der Bodenplatte, der obere horizontale Schenkel und der Steg der Behältnisschiene sind zur Anlage oder Befestigung in oder an einer in der Bodenplatte angeordneten Ausnehmung ausgebildet.

Durch eine solche Ausbildung der Behältnisschiene kann die Oberfläche der Bodenplatte tiefer gelegt und näher an die Oberkante der Ausziehschiene herangeführt werden. Der Randbereich der Bodenplatte kann mit einer geringeren Stärke ausgeführt werden, ohne dass hierbei die Stabilität der Bodenplatte leidet, da diese Schwächung durch die vorgesehene Behältnisschiene kompensiert wird.

Ein Vorteil liegt darin, dass die Bodenplatte ohne eine störende Stoßkante bis an den äußersten Rand - insbesondere vollständig über die Schienen einer Schubladenausziehführung hinweg - herausgeführt werden kann, wodurch sich die Nutzbreite der Schublade erhöht. Somit es auf diese Weise auch möglich, eine rechtwinklige Anordnung zwischen der Bodenplatte und einer Schubladenseitenwand herbeizuführen, wodurch auch kein Platz in der Schublade durch eine konvex gebogene Wischkante einer inneren Profilseitenwand der Schubladenzarge verloren geht. Durch eine rechtwinklig stehende Anordnung der Seitenwand zur Bodenplatte ergibt sich auch eine verbesserte Staumöglichkeit, beispielsweise von quaderförmigen Schachteln.

Es ist vorgesehen, dass die Behältnisschiene einen unteren horizontalen Schenkel zur Anlage oder Befestigung an der Unterseite der Bodenplatte und einen oberen horizontalen Schenkel aufweist, wobei der untere horizontale Schenkel und der obere horizontale Schenkel über einen im Wesentlichen senkrechten Steg miteinander verbunden sind.

Bei einer möglichen Weiterbildung der Erfindung kann vorgesehen sein, dass sich an den Z-förmigen oder S-förmigen Abschnitt der Behältnisschiene ein im Wesentlichen senkrechter Profilabschnitt anschließt, der am seitlichen Rand der Bodenplatte anliegt. Ferner kann sich an den senkrechten Profilabschnitt ein rechtwinklig abstehender Auflageschenkel fortsetzen, der an der Oberseite des Schubladenbodens aufliegt. Durch die beschriebene Ausführung der Behältnisschiene kann der seitliche Rand der Bodenplatte vollständig eingefasst werden, wodurch auch die Gefahr von Flüssigkeitseindringungen in die Bodenplatte verhindert wird, insbesondere dann, wenn diese aus Pressspanmaterial hergestellt ist.

Bei einer möglichen Weiterbildung der Erfindung kann der Schubladenbehälter wenigstens eine Seitenwand aufweisen, welche integral mit der Behältnisschiene ausgebildet ist. Mit anderen Worten kann die Behältnisschiene und die Seitenwand aus einem einzigen Stück Metallblech oder Aluminium gebildet sein, welches beispielsweise im Strang-Pressverfahren hergestellt und gekantet wird.

Weitere Einzelheiten und Vorteile werden anhand der nachfolgenden Figurenbeschreibung erläutert. Die Figuren 2a, 3b zeigen Ausführungen, die nicht Teil der Erfindung sind und die der allgemeinen Erläuterung dienen, während die erfindungsgemäßen Ausführungen in den Figuren 2b, 3a, 4, 5a, und 6 dargestellt sind. Dabei zeigt bzw. zeigen:
- Fig. 1: eine perspektivische Darstellung eines Möbels mit Schubladenbehältern, welche über Schubladenausziehführungen gegenüber einem Möbelkorpus verfahrbar gelagert sind,
- Fig. 2a, 2b: ein Querschnitt eines an der Schubladenausziehführung befestigten Schubladenbehälters gemäß einer nicht-erfindungsgemäßen Ausführungform und ein Querschnitt einer erfindungsgemäßen Behältnisschiene,
- Fig. 3a: ein weiteres Ausführungsbeispiel gemäß der Erfindung mit einer Behältnisschiene im Querschnitt, welche integral mit der Schubladenseitenwand ausgebildet ist,
- Fig. 3b: ein nicht-erfindungsgemäßes Ausführungsbeispiel mit einer aufgestülpten Seitenwand,
- Fig. 4: Teile des Schubladenbehälters in einer Explosionsdarstellung,
- Fig. 5a, 5b: Querschnittansichten des Schubladenbehälters gemäß der Erfindung mit einer von der Behältnisschiene gesonderten Seitenwand, und
- Fig. 6: Teile des Schubladenbehälters gemäß der Erfindung in einer Explosionsdarstellung.

Fig. 1 zeigt eine perspektivische Darstellung eines Möbels 1, wobei Schubladenbehälter 3 über Schubladenausziehführungen 4 relativ zu einem Möbelkorpus 2 verfahrbar gelagert sind. Die Schubladenausziehführung 4 ist im gezeigten Ausführungsbeispiel als dreiteiliges Schienensystem ausgebildet und weist eine am Möbelkorpus 2 zu befestigende Korpusschiene 5, eine relativ dazu verfahrbare Mittelschiene 6 und eine ausziehbare Ladenschiene 7 auf, welche mit einer am Schubladenbehälter 3 montierten und hier nicht ersichtlichen Behältnisschiene 8 (Fig. 2b) zu verbinden ist. Es ist jedoch auch möglich, die Schubladenausziehführung 4 als zweiteiliges Schienensystem mit nur einer ausziehbaren Schiene auszuführen, wobei in diesem Fall die am Schubladenbehälter 3 vormontierte Behältnisschiene 8 auch als Ladenschiene zur Realisierung eines Vollauszuges in Funktion treten kann. Die Schubladenbehälter 3 weisen jeweils eine Bodenplatte 3a auf, an der die Behältnisschiene 8 vormontiert ist.

Fig. 2a zeigt eine nicht-erfindungsgemäße Ausführung eines an der Schubladenausziehführung 4 montierten Schubladenbehälters 3 im Querschnitt. Die Korpusschiene 4 ist an der Seitenwand des Möbelkorpus 2 befestigt, erkennbar ist die verschiebbare Mittelschiene 6 und die ausziehbare Ladenschiene 7. An der Bodenplatte 3a ist eine Behältnisschiene 8 befestigt, welche mit der Ladenschiene 7 der Schubladenausziehführung 4 verbunden oder mit dieser lösbar koppelbar ist. Im gezeigten Ausführungsbeispiel findet beim Einschieben und Herausziehen des Schubladenbehälters 3 keine Relativbewegung zwischen der Behältnisschiene 8 und der Ladenschiene 7 statt. Die Behältnisschiene 8 verläuft abschnittsweise an der Unterseite der Bodenplatte 3a und ist in der gezeigten Figur in einer zum Rand der Bodenplatte 3a hin offenen Ausnehmung eingesetzt. Durch diese stufenförmige Ausnehmung an der Unterseite der Bodenplatte 3a kann diese tiefer gelegt werden, sodass die Oberseite der Bodenplatte 3a oberhalb der Oberkante der Ladenschiene 7 oder etwa auf Höhe derselben liegt. Die Behältnisschiene 8 ist über Befestigungsmittel 9 an der Unterseite der Bodenplatte 3a fixierbar, beispielsweise mittels Schrauben oder mit Befestigungskrallen, welche in die Unterseite der Bodenplatte 3a eingepresst werden. Mit der Behältnisschiene 8 kann eine Seitenwand 10 verbunden sein, welche im gezeigten Ausführungsbeispiel als Zargenprofil mit einer Profilinnenseitenwand und einer Profilaußenseitenwand ausgebildet ist. Gut erkennbar ist die sehr schlanke Ausführung der Seitenwand 10 sowie die Möglichkeit, die Bodenplatte 3a sehr dicht an den Möbelkorpus 2 heranzuführen.

Die Darstellung darunter zeigt eine nicht-erfindungsgemäße Ausführung einer Bodenplatte 3a mit ihrer Behältnisschiene 8, welche im Querschnitt eine im Wesentlichen Z-förmige Form ausbildet. Alternativ kann auch ein S-förmiger Querschnitt der Behältnisschiene 8 vorgesehen sein, insbesondere dann, wenn die Ausnehmung der Bodenplatte 3a eine Hohlkehle aufweist. Die Behältnisschiene 8 weist einen unteren horizontalen Schenkel 8a zur Anlage oder Befestigung an der Unterseite der Bodenplatte 3a und einen oberen horizontalen Schenkel 8b zur Anlage oder Befestigung an oder in der Aussparung der Bodenplatte 3a auf, wobei der untere horizontale Schenkel 8a und der obere horizontale Schenkel 8b über einen im Wesentlichen senkrechten Steg 8c miteinander verbunden sind. An den oberen horizontalen Schenkel 8b schließt sich ein senkrechter Profilabschnitt 8d an, der am seitlichen Rand der Bodenplatte 3a anliegt. An den Profilabschnitt 8d schließt sich ein im Wesentlichen rechtwinklig abstehender Auflageschenkel 8e an, der an der Oberseite der Bodenplatte 3a aufliegt. Dieser Auflageschenkel 8e tritt jedoch nicht als störende Stoßkante im Inneren des Schubladenbehälters 3 in Erscheinung, da diese Übergangsstelle von der Seitenwand 10 abgedeckt werden kann.

Fig. 2b zeigt eine erfindungsgemäße Ausführung der Behältnisschiene 8. Im Unterschied zu Fig. 2a weist der Steg 8c der Behältnisschiene 8 einen im Querschnitt horizontal verlaufenden Vorsprung 11 auf, der in einer korrespondierenden Längsnut 12 der Bodenplatte 3a eingesetzt ist. Auf diese Weise wird eine verbesserte lokale Kräfteverteilung herbeigeführt, wodurch auch die Bruchgefahr der Bodenplatte 3a reduziert wird. Insgesamt wird dabei eine verbesserte Aussteifung und eine erhöhte Stabilität der Behältnisschiene 8 erreicht. Der Vorsprung 11 erstreckt sich dabei im Wesentlichen über die gesamte Länge L (Fig. 6) der Behältnisschiene 8.

Fig. 3a zeigt eine weitere erfindungsgemäße Ausführungsform mit der Möglichkeit, die Behältnisschiene 8 und die Seitenwand 10 des Schubladenbehälters 3 aus einem einzigen Stück Metall herzustellen. Die Schubladenausziehführung 4 ist wieder als dreiteiliges Schienensystem mit Korpusschiene 5, Mittelschiene 6 und Ladenschiene 7 ausgebildet. Die Behältnisschiene 8 liegt mit ihrem unteren horizontalen Schenkel 8a an der Unterseite des Bodenplatte 3a an, wird in die Ausnehmung der Bodenplatte 3a hineingeführt und umfasst den seitlichen Rand der Bodenplatte 3a. Anschließend bildet die Behältnisschiene 8 die Seitenwand 10 mit einer Profilinnenseitenwand 10a und einer Profilaußenseitenwand 10b aus, welche im Wesentlichen parallel zueinander verlaufen. Den unteren Abschluss der Profilaußenseitenwand 10b bildet eine U-förmige Rinne 14, woraufhin das Profil beim Verbindungsbereich 13 wieder geschlossen wird. Diese Verbindung kann beispielsweise durch Toxen oder Clinchen erfolgen.

Fig. 3b zeigt ein nicht-erfindungsgemäßes Ausführungsbeispiel mit einem anderen bekannten Typ einer Schubladenausziehführung 4. Die Behältnisschiene 8 ist im Wesentlichen Z-förmig ausgebildet und umfasst die zueinander parallelen Schenkel 8a und 8b, welche durch einen profilierten Steg 8c miteinander verbunden sind. Die Seitenwand 10 ist als Hohlkammerprofil ausgebildet und ist über die Schienen 5, 6, 7 der Schubladenausziehführung 4 gestülpt und wird mit der Behältnisschiene 8 verbunden.

Fig. 4 zeigt Teile des über die Schubladenausziehführung 4 verschiebbar gelagerten Schubladenbehälters 3 in einer Explosionsdarstellung. Die Schubladenausziehführung 4 umfasst beispielhaft ein dreiteiliges Schienensystem mit der am Möbelkorpus 2 (Fig. 1) zu befestigenden Korpusschiene 5, der Mittelschiene 6 und der mit der Behältnisschiene 8 zu verbindenden Ladenschiene 7. Die Bodenplatte 3a des Schubladenbehälters 3 weist eine - vorzugsweise stufenförmige - Ausnehmung 15 auf, welche sich im Wesentlichen über die gesamte Länge derselben erstreckt und die zum Rand der Bodenplatte 3a hin offen ist. Die Ausnehmung 15 verläuft parallel zum seitlichen Rand der Bodenplatte 3a. Erkennbar ist auch die Längsnut 12 der Bodenplatte 3a, welche sich ebenfalls über deren gesamte Länge erstreckt. Die Behältnissschiene 8 weist zueinander parallel verlaufende Schenkel 8a und 8b auf, welche durch einen im Wesentlichen senkrechten Steg 8c miteinander verbunden sind. Die Behältnisschiene 8 ist im vorderen Endbereich und im hinteren Endbereich jeweils mit nach oben ragenden Aufsätzen 16, 17 versehen, welche zur Befestigung einer Schubladenrückwand 19 und einer Frontblende 3b vorgesehen sind. Die Behältnisschiene 8 bildet mit den beiden nach oben ragenden Aufsätzen 16, 17 in einer Seitenansicht eine U-Form aus. An der Rückseite der Frontblende 3b ist ein Halteteil 18 zu montieren, der mit dem vorderen Aufsatz 16 koppelbar ist. Der Aufsatz 16 weist wenigstens eine Verstelleinrichtung 16a auf, durch welche die Position des Halteteiles 18 (und damit die Lage der Frontblende 3b) einstellbar ist. Im gezeigten Ausführungsbeispiel wird zwischen dem vorderen und dem hinteren Aufsatz 16, 17 ein plattenförmiges Wandelement 20 eingelegt und über kappenartige Abdeckungen 21a, 21b gehalten. Das Wandelement 20 liegt also nur lose zwischen den Aufsätzen 16, 17 und nimmt beim Herausziehen und beim Einschieben des Schubladenbehälters 3 relativ zum Möbelkorpus 2 keine Kräfte auf. Das Wandelement 20 kann daher als dekorativer Einsatz aus Glas, Stein, Holz, Kunststoff oder Metall ausgebildet sein. Durch die vorgeschlagene Behältnisschiene 8 ist es auch möglich, ein aus Glas bestehendes Wandelement 20 bis an die Oberkante der Bodenplatte 3a herunterzuführen, wodurch sich eine besonders attraktive Optik des Schubladenbehälters 3 ergibt. Selbstverständlich ist es auch möglich, über die Aufsätze 16, 17 eine Seitenwandkappe aus Metall zu stülpen.

Fig. 5a zeigt eine erfindungsgemäße Ausführungsform mit dem an der Schubladenausziehführung 4 montierten Schubladenbehälter 3 im Querschnitt. Die am Schubladenbehälter 3 vormonierte Behältnisschiene 8 weist im Querschnitt einen im Wesentlichen Z-förmigen oder S-förmigen Abschnitt mit dem an der Unterseite der Bodenplatte 3a anliegenden Schenkel 8a, dem Steg 8c und dem oberen horizontalen Schenkel 8b, welche sich in der Ausnehmung 15 der Bodenplatte 3a befinden. Die Oberkante 22a der Bodenplatte 3a liegt dabei oberhalb der Oberkante 22b der Ladenschiene 7 oder etwa auf Höhe derselben. Die Seitenwand 10 mit der Profilinnenseitenwand 10a und der Profilaußenseitenwand 10b ist im gezeigten Ausführungsbeispiel als ein von der Behältnisschiene 8 gesondertes Profil ausgebildet, welches durch geeignete Mittel mit der Behältnisschiene 8 verbindbar ist.

Fig. 5b zeigt den Schubladenbehälter 3 gemäß Fig. 3a, wobei die Schubladenausziehführung 4 ausgeblendet ist. Zu erkennen ist, dass durch die vorgeschlagene Konstruktion eine sehr schmale Ausführung der Seitenwand 10 möglich ist, wobei das Verhältnis der quer zur Schubladenausziehrichtung gemessenen Breite (a) der Seitenwand 10 zur Breite (B) der Behältnisschiene 8 der folgenden Bedingung genügen kann: a:B ≤ 1:3, vorzugsweise a:B ≤ 1:6.

Fig. 6 zeigt Teile des Schubladenbehälters 3 in einer Explosionsdarstellung. Die Behältnisschiene 8 weist im vorderen Endbereich einen Aufsatz 16 zur Halterung einer Seitenwand 10 und/oder eines plattenförmigen Wandelementes 20 auf, wobei der Aufsatz 16 auch zur Lagerung bzw. Verstellung eines an der Rückseite der Frontblende 3b zu montierenden Halteteiles 18 vorgesehen ist. Das Verhältnis der quer zur Schubladenausziehrichtung X gemessenen Breite (b) der Aufsätze 16, 17 zur Breite B (vgl. Fig. 5b) der Behältnisschiene 8 kann der folgenden Bedingung genügen: b:B ≤ 1:3, vorzugsweise b:B ≤ 1:5. Zwischen den Aufsätzen 16, 17 kann ein dekoratives Wandelement 20 eingelegt werden, wobei das Wandelement 20 über aufsteckbare Abdeckungen 21a und 21b gegen ein Herausfallen gesichert wird. Alternativ dazu ist es möglich, über die Aufsätze 16, 17 eine metallische Seitenwand 10 zu stülpen, wobei die Aufsätze 16, 17 in Montagelage zwischen der Profilinnenseitenwand 10a und der Profilaußenseitenwand 10b Platz finden. In einer Seitenansicht kann das Verhältnis der in Schubladenlängsrichtung gemessenen Länge (I) der Aufsätze 16, 17 zur Länge (L) der Behältnisschiene 8 folgender Bedingung genügen kann: 1:L ≤ 1:10, vorzugsweise I:L ≤ 1:15.

Ein besonderer Vorteil der beschriebenen Konstruktion liegt auch darin, dass sich das Wandelement 20 - insbesondere aufgrund der beschriebenen Größenverhältnisse der Aufsätze 16, 17 - fast vollständig über die gesamte Länge L der Behältnisschiene 8 erstrecken kann, wobei in Montagelage die untere Längskante des Wandelementes 20 auf etwa gleicher Höhe wie die Oberkante 22a (Fig. 5a) der Bodenplatte 3a liegen kann. Auf diese Weise kann dem Schubladenbehälter 3 eine besondere Ästhetik verliehen werden.

## Patentansprüche

1. Schubladenbehälter (3) für ein Möbel (1), mit einer Bodenplatte (3a) und mit wenigstens einer in oder an der Bodenplatte (3a) befestigten Behältnisschiene (8), über die der Schubladenbehälter (3) zur herausfahrbaren Lagerung gegenüber einem Möbelkorpus (2) mit einer bewegbaren Schiene (7) einer Schubladenausziehführung (4) verbunden oder verbindbar ist, wobei die Behältnisschiene (8) einen an der Unterseite der Bodenplatte (3a) anliegenden, im Querschnitt im Wesentlichen Z-förmigen oder im Wesentlichen S-förmigen Abschnitt (8a, 8b, 8c) mit einem unteren horizontalen Schenkel (8a) und mit einem oberen horizontalen Schenkel (8b) aufweist, wobei der untere horizontale Schenkel (8a) und der obere horizontale Schenkel (8b) über einen im Wesentlichen senkrechten Steg (8c) miteinander verbunden sind, wobei der untere horizontale Schenkel (8a) zur Anlage oder Befestigung an der Unterseite der Bodenplatte (3a) und dass der obere horizontale Schenkel (8b) und der Steg (8c) zur Anlage oder Befestigung in oder an einer in der Bodenplatte (3a) angeordneten Ausnehmung (15) ausgebildet sind, **dadurch gekennzeichnet, dass** der im Wesentlichen senkrechte Steg (8c) einen seitlichen Vorsprung (11) aufweist, der sich im Wesentlichen über die gesamte Länge (L) der Behältnisschiene (8) erstreckt und der in einer korrespondierenden Längsnut (12) der Bodenplatte (3a) eingreift, wobei die Behältnisschiene (8) über Befestigungsmittel (9), vorzugsweise mittels Schrauben oder Befestigungskrallen, an der Unterseite der Bodenplatte (3a) fixierbar ist.

2. Schubladenbehälter nach Anspruch 1, **dadurch gekennzeichnet, dass** der Vorsprung (11) im Querschnitt horizontal verläuft.

3. Schubladenbehälter nach Anspruch 1, **dadurch gekennzeichnet, dass** sich der Vorsprung (11) im Wesentlichen über die gesamte Länge (L) der Behältnisschiene (8) erstreckt.

4. Schubladenbehälter nach einem der Ansprüche 1 bis 3, **dadurch gekennzeichnet, dass** sich an den Z-förmigen oder S-förmigen Abschnitt (8a, 8b, 8c) ein im Wesentlichen senkrechter Profilabschnitt (8d) anschließt, der am seitlichen Rand der Bodenplatte (3a) anliegt.

5. Schubladenbehälter nach Anspruch 4, **dadurch gekennzeichnet, dass** sich an den senkrechten Profilabschnitt (8d) ein im Wesentlichen rechtwinklig abstehender Auflageschenkel (8e) anschließt, der an der Oberseite der Bodenplatte (3a) aufliegt.

6. Schubladenbehälter nach einem der Ansprüche 1 bis 5, **dadurch gekennzeichnet, dass** die Behältnisschiene (8) im vorderen Endbereich und im hinteren Endbereich jeweils nach oben ragende Aufsätze (16, 17) aufweist, welche zur Befestigung einer Schubladenrückwand (19) und einer Frontblende (3b) vorgesehen sind.

7. Schubladenbehälter nach Anspruch 6, **dadurch gekennzeichnet, dass** die Behältnisschiene (8) mit den Aufsätzen (16, 17) in einer Seitenansicht eine im Wesentlichen U-förmige Form ausbilden.

8. Schubladenbehälter nach Anspruch 6 oder 7, **dadurch gekennzeichnet, dass** über die Aufsätze (16, 17) eine Seitenwand (10) für den Schubladenbehälter (3) gestülpt ist.

9. Schubladenbehälter nach einem der Ansprüche 6 bis 8, **dadurch gekennzeichnet, dass** zwischen den Aufsätzen (16, 17) ein, vorzugsweise plattenförmiges, Wandelement (20) eingelegt ist.

10. Schubladenbehälter nach einem der Ansprüche 1 bis 9, **dadurch gekennzeichnet, dass** die Ausnehmung (15) in der Unterseite der Bodenplatte (3a) ausgebildet ist, wobei sich die Ausnehmung (15) im Wesentlichen über die gesamte Länge der Bodenplatte (3a) erstreckt.

11. Schubladenbehälter nach einem der Ansprüche 1 bis 10, **dadurch gekennzeichnet, dass** die Ausnehmung (15) parallel zum seitlichen Rand der Bodenplatte (3a) verläuft.

12. Schubladenbehälter nach einem der Ansprüche 1 bis 11, **dadurch gekennzeichnet, dass** die Ausnehmung (15) zum seitlichen Rand der Bodenplatte (3a) hin offen ausgebildet ist.

13. Schubladenbehälter nach einem der Ansprüche 1 bis 12, **dadurch gekennzeichnet, dass** die Behältnisschiene (8) aus einem metallischen Werkstoff hergestellt ist.

14. Schubladenbehälter nach einem der Ansprüche 1 bis 13, **dadurch gekennzeichnet, dass** der seitliche Vorsprung (11) im Querschnitt einen Hohlraum aufweist.

15. Anordnung mit einem Schubladenbehälter nach einem der Ansprüche 1 bis 14, welcher mit einer bewegbaren Schiene (7) einer Schubladenausziehführung (4) verbunden oder zu verbinden ist.

## Claims

1. A drawer receptacle (3) for an item of furniture (1), having a base plate (3a) and at least one receptacle rail (8) fixed in or to the base plate (3a) and by way of which the drawer receptacle (3) is connected or is adapted to be connected to a movable rail (7) of a drawer pull-out guide (4) for the extendable support relative to a furniture carcass (2), wherein the receptacle rail (8) includes a portion (8a, 8b, 8c) which bears against the underside of the base plate (3a) and which has a substantially Z-shaped or a substantially S-shaped cross-section with a lower horizontal limb (8a) and with an upper horizontal limb (8b), wherein the lower horizontal limb (8a) and the upper horizontal limb (8b) are connected to one another by a substantially vertical limb (8c), wherein the lower horizontal limb (8a) is configured to bear against or to be fixed to the underside of the base plate (3a) and the upper horizontal limb (8b) is configured to bear against or to be fixed in a recess (15) formed in or on the base plate (3a), **characterized in that** the substantially vertical limb (8c) has a lateral protrusion (11) which extends substantially over the entire length (L) of the base plate (3a) and which engages into a corresponding longitudinal groove (12) of the base plate (3a), wherein the receptacle rail (8) can be fixed by fastening means (9), preferably by screws or fastening claws, to the underside of the base plate (3a).

2. The drawer receptacle according to claim 1, **characterized in that** the protrusion (11), in a cross section, extends in a horizontal direction.

3. The drawer receptacle according to claim 1, **characterized in that** the protrusion (11) extends substantially over the entire length (L) of the receptacle rail (8).

4. The drawer receptacle according to one of the claims 1 to 3, **characterized in that** a substantially vertical profiled portion (8d) adjoins the Z-shaped or S-shaped portion (8a, 8b, 8c) and which bears against the lateral edge of the base plate (3a).

5. The drawer receptacle according to claim 4, **characterized in that** a support limb (8e) protruding substantially at a right angle adjoins the vertical profiled portion (8d) and which is supported on the upper side of the base plate (3a).

6. The drawer receptacle according to one of the claims 1 to 5, **characterized in that** the front end region and the rear end region of the receptacle rail (8) each have upwardly projecting attachments (16, 17) which are provided for fixing a drawer rear wall (19) and a front panel (3b).

7. The drawer receptacle according to claim 6, **characterized in that** the receptacle rail (8) with the attachments (16, 17), in a side view, are substantially U-shaped.

8. The drawer receptacle according to claim 6 or 7, **characterized in that** a side wall (10) for the drawer receptacle (3) is fitted over the attachments (16, 17).

9. The drawer receptacle according to one of the claims 6 to 8, **characterized in that** a, preferably plate-shaped, wall element (20) is inserted between the attachments (16, 17).

10. The drawer receptacle according to one of the claims 1 to 9, **characterized in that** the recess (15) is formed on the underside of the base plate (3a), the recess (15) extends substantially over the entire length of the base plate (3a).

11. The drawer receptacle according to one of the claims 1 to 10, **characterized in that** the recess (15) extends parallel to the lateral edge of the base plate (3a).

12. The drawer receptacle according to one of the claims 1 to 11, **characterized in that** the recess (15) is configured to be open towards the lateral edge of the base plate (3a).

13. The drawer receptacle according to one of the claims 1 to 12, **characterized in that** the receptacle rail (8) is made from a metallic material.

14. The drawer receptacle according to one of the claims 1 to 12, **characterized in that** lateral protrusion (11) has a cavity in a cross-section.

15. An arrangement having a drawer receptacle according to one of the claims 1 to 14 which is connected or which is adapted to be connected to a movable rail (7) of a drawer pull-out guide (4).

## Revendications

1. Conteneur à tiroirs (3) pour un meuble (1), avec une plaque de fond (3a) et avec au moins un rail de conteneur (8) fixé dans ou sur la plaque de fond (3a), par lequel le conteneur à tiroirs (3), destiné à un stockage extractible par rapport à un corps de meuble (2), est relié ou peut être relié à un rail mobile (7) d'une glissière de guidage de tiroir (4), dans lequel le rail de conteneur (8) présente, une section (8a, 8b, 8c) adjacente au côté inférieur de la plaque de fond (3a), essentiellement en forme de Z ou essentiellement en forme de S en section transversale, avec une branche horizontale inférieure (8a) et avec une branche horizontale supérieure (8b), dans lequel la branche horizontale inférieure (8a) et la branche horizontale supérieure (8b) sont reliées ensemble par une entretoise essentiellement perpendiculaire (8c), dans lequel sont conçues la branche horizontale inférieure (8a) pour l'appui ou la fixation au côté inférieur de la plaque de fond (3a) et la branche horizontale supérieure (8b) et l'entretoise (8c) pour l'appui ou la fixation dans ou à un évidement (15) agencé dans la plaque de fond (3a), **caractérisé en ce que** l'entretoise essentiellement perpendiculaire (8c) présente une partie en saillie latérale (11), qui s'étend essentiellement sur toute la longueur (L) du rail de conteneur (8) et qui engrène dans une rainure longitudinale correspondante (12) de la plaque de fond (3a), dans lequel le rail de conteneur (8) peut être fixé par des moyens de fixation (9), de préférence à l'aide de vis ou de griffes de fixation, sur le côté inférieur de la plaque de fond (3a).

2. Conteneur à tiroirs selon la revendication 1, **caractérisé en ce que** la partie en saillie (11) s'étend horizontalement en section transversale.

3. Conteneur à tiroirs selon la revendication 1, **caractérisé en ce que** la partie en saillie (11) s'étend essentiellement sur toute la longueur (L) du rail de conteneur (8).

4. Conteneur à tiroirs selon l'une des revendications 1 à 3, **caractérisé en ce qu'**une section profilée essentiellement perpendiculaire (8d) se raccorde à la section en forme de Z ou en forme de S (8a, 8b, 8c), qui est adjacente au bord latéral de la plaque de fond (3a).

5. Conteneur à tiroirs selon la revendication 4, **caractérisé en ce qu'**une branche d'appui saillante essentiellement à angle droit (8e), qui repose sur le côté supérieur de la plaque de fond (3a), se raccorde à la section profilée perpendiculaire (8d).

6. Conteneur à tiroirs selon l'une des revendications 1 à 5, **caractérisé en ce que** le rail de conteneur (8) présente dans la zone terminale avant et dans la zone terminale arrière des garnitures (16, 17) faisant saillie à chaque fois vers le haut, lesquelles sont prévues pour fixer une paroi arrière de tiroir (19) et un panneau frontal (3b).

7. Conteneur à tiroirs selon la revendication 6, **caractérisé en ce que** le rail de conteneur (8) avec les garnitures (16, 17) constituent en vue latérale une forme essentiellement en forme de U.

8. Conteneur à tiroirs selon la revendication 6 ou 7, **caractérisé en ce qu'**une paroi latérale (10) pour le conteneur à tiroirs (3) est placée sur les garnitures (16, 17).

9. Conteneur à tiroirs selon l'une des revendications 6 à 8, **caractérisé en ce qu'**entre les garnitures (16, 17) est inséré un élément formant paroi (20), de préférence en forme de plaque.

10. Conteneur à tiroirs selon l'une des revendications 1 à 9, **caractérisé en ce que** l'évidement (15) est conçu dans le côté inférieur de la plaque de fond (3a), dans lequel l'évidement (15) s'étend essentiellement sur toute la longueur de la plaque de fond (3a).

11. Conteneur à tiroirs selon l'une des revendications 1 à 10, **caractérisé en ce que** l'évidement (15) passe parallèlement au bord latéral de la plaque de fond (3a).

12. Conteneur à tiroirs selon l'une des revendications 1 à 11, **caractérisé en ce que** l'évidement (15) est conçu ouvert vers le bord latéral de la plaque de fond (3a).

13. Conteneur à tiroirs selon l'une des revendications 1 à 12, **caractérisé en ce que** le rail de conteneur (8) est fabriqué dans une matière métallique.

14. Conteneur à tiroirs selon l'une des revendications 1 à 13, **caractérisé en ce que** la partie en saillie latérale (11) présente une cavité en section transversale.

15. Structure comprenant un conteneur à tiroirs selon l'une des revendications 1 à 14, lequel est relié ou est à relier à un rail mobile (7) d'une glissière de guidage de tiroir (4).
